# EUROPÄISCHE PATENTSCHRIFT

(11) **EP 3 992 350 B1**
(45) Veröffentlichungstag und Bekanntmachung des Hinweises auf die Patenterteilung: **21.08.2024**
(21) Anmeldenummer: 21202318.8
(22) Anmeldetag: 13.10.2021
(51) Int. Cl.: D06F 39/02, D06F 39/12

(54) **GRIFFBAUGRUPPE FÜR EINE WASCHMASCHINE**
HANDLE MODULE FOR A WASHING MACHINE
MODULE DE PRÉHENSION POUR UN LAVE-LINGE

(30) Priorität: 29.10.2020 DE 102020128424
(43) Veröffentlichungstag der Anmeldung: 04.05.2022
(73) Patentinhaber: Miele & Cie. KG, 33332 Gütersloh (DE)
(72) Erfinder: Winkler, Martin, 32545 Bad Oeynhausen (DE)

(56) Entgegenhaltungen:
- WO-A1-2015/074954
- DE-A1- 102009 028 184
- DE-U1- 202015 104 215

## Beschreibung

Die Erfindung betrifft eine Griffbaugruppe für eine Waschmaschine der im Oberbegriff des Patentanspruchs 1 genannten Art.

Gattungsgemäße Griffbaugruppen sind aus der DE 10 2009 028184 A1, der WO 2015/074954 A1 und der DE 20 2015 104215 U1 bekannt.

Derartige Griffbaugruppen für Waschmaschinen sind in einer Vielzahl von Ausführungsformen bereits vorbekannt und umfassen beispielsweise eine Griffblende und ein in einem Montagezustand der Griffbaugruppe mit der Griffblende kraftübertragend verbundenes Verbindungsteil, wobei an dem einstückigen Verbindungsteil mindestens ein erster Verbinder zur kraftübertragenden Verbindung der Griffbaugruppe mit einer Bedienblende der Waschmaschine und mindestens ein zweiter Verbinder zur kraftübertragenden Verbindung der Griffbaugruppe mit einem Behälter der Waschmaschine ausgebildet sind.

Der Erfindung stellt sich somit das Problem, eine verbesserte Griffbaugruppe für eine Waschmaschine anzugeben.

Erfindungsgemäß wird dieses Problem durch eine Griffbaugruppe für eine Waschmaschine mit den Merkmalen des Patentanspruchs 1 gelöst, die dadurch gekennzeichnet ist, dass das einstückige Verbindungsteil einen Basisabschnitt aufweist, an dem der erste Verbinder und der zweite Verbinder jeweils derart federnd angeordnet sind, dass der erste Verbinder und der zweite Verbinder in vorher festgelegten Grenzen unabhängig von dem jeweils anderen Verbinder relativ zu der Griffblende positionierbar sind. Bei dem Behälter der Waschmaschine handelt es sich beispielsweise um einen Wasserbehälter, einen Kondensatbehälter und/oder um einen Einspülkasten für Wasser und Waschmittel. Bei der Waschmaschine kann es sich beispielsweise um eine Waschmaschine für Textilien, für Geschirr oder für Krankenhauszubehör handeln. Ferner kann die Waschmaschine als ein Haushaltsgerät oder ein gewerbliches Gerät, also eine Waschmaschine für den professionellen Einsatz, ausgebildet sein. Vorteilhafte Ausgestaltungen und Weiterbildungen der Erfindung ergeben sich aus den nachfolgenden Unteransprüchen.

Der mit der Erfindung erreichbare Vorteil besteht insbesondere darin, dass eine Griffbaugruppe für eine Waschmaschine verbessert ist. Aufgrund der erfindungsgemäßen Ausbildung der Griffbaugruppe für eine Waschmaschine ist es möglich, zum einen die Anzahl der Bauteile einer Griffbaugruppe für eine Waschmaschine möglichst gering zu halten und zum anderen eine individuelle Positionierung des mindestens einen ersten Verbinders zur kraftübertragenden Verbindung der Griffbaugruppe mit einer Bedienblende der Waschmaschine in vorher festgelegten Grenzen unabhängig von einer individuellen Positionierung des mindestens einen zweiten Verbinders zur kraftübertragenden Verbindung der Griffbaugruppe mit einem Behälter der Waschmaschine vornehmen zu können. Der mindestens eine erste und der mindestens eine zweite Verbinder sind somit im für die Herstellung der mit der erfindungsgemäßen Griffbaugruppe ausgestatteten Waschmaschine notwendigen Umfang voneinander unabhängig relativ zu der Griffblende positionierbar. Ferner sind durch die Reduzierung der Bauteile bei der erfindungsgemäßen Griffbaugruppe für eine Waschmaschine auch die Lagerhaltung und die Logistik sowie der Montageaufwand und damit der Fertigungsaufwand bei der Herstellung der erfindungsgemäßen Griffbaugruppe und damit bei der Herstellung der damit ausgestatteten Waschmaschine verringert.

Grundsätzlich ist die erfindungsgemäße Griffbaugruppe für eine Waschmaschine nach Art, Funktionsweise, Material, Dimensionierung und Anordnung in weiten geeigneten Grenzen frei wählbar.

Eine vorteilhafte Weiterbildung der erfindungsgemäßen Griffbaugruppe für eine Waschmaschine sieht vor, dass der erste Verbinder und der zweite Verbinder jeweils mittels einer federnden Zunge des Verbindungsteils an dem Basisabschnitt des Verbindungsteils angeordnet sind. Auf diese Weise ist die federnde Anordnung des ersten und des zweiten Verbinders an dem Basisabschnitt des einstückigen Verbindungsteils auf konstruktiv besonders einfache und robuste Art realisiert.

Eine besonders vorteilhafte Weiterbildung der vorgenannten Ausführungsform der erfindungsgemäßen Griffbaugruppe für eine Waschmaschine sieht vor, dass die federnde Zunge mäanderförmig ausgebildet ist. Hierdurch sind die mechanischen Eigenschaften der jeweiligen federnden Zunge wesentlich verbessert.

Eine weitere vorteilhafte Weiterbildung der erfindungsgemäßen Griffbaugruppe für eine Waschmaschine sieht vor, dass der erste undloder der zweite Verbinder und die Griffblende zueinander korrespondierende Verbinderformschlussmittel aufweisen mittels derer der jeweilige Verbinder in dem Montagezustand der Griffbaugruppe formschlüssig an der Griffblende halterbar ist. Auf diese Weise ist zum einen die kraftschlüssige Verbindung zwischen der Griffblende auf der einen Seite und dem Verbindungsteil auf der anderen Seite in dem Montagezustand der erfindungsgemäßen Griffbaugruppe auf einfache und robuste Art ermöglicht. Zum anderen ist durch diese kraftschlüssige Verbindung zwischen der Griffblende und dem ersten Verbinder sowie zwischen der Griffblende und dem zweiten Verbinder des Verbindungsteils eine sehr genaue Positionierung des ersten und des zweiten Verbinders des Verbindungsteils jeweils relativ zu der Griffblende realisierbar. Entsprechend ist die erfindungsgemäße Griffbaugruppe und damit insbesondere die Griffblende der Griffbaugruppe sehr genau zu der Bedienblende der Waschmaschine wie auch zu dem Behälter der Waschmaschine positionierbar, so dass zum einen ein gutes Spaltbild zwischen der Bedienblende und der Griffblende und zum anderen eine gute Beweglichkeit des Behälters mittels der Griffbaugruppe ermöglicht ist.

Eine vorteilhafte Weiterbildung der vorgenannten Ausführungsform der erfindungsgemäßen Griffbaugruppe für eine Waschmaschine sieht vor, dass das mindestens eine Verbinderformschlussmittel der Griffblende als ein Vorsprung und das mindestens eine Verbinderformschlussmittel des ersten und/oder des zweiten Verbinders als eine zu dem Vorsprung korrespondierend ausgebildete Öffnung ausgebildet sind, bevorzugt, dass der Vorsprung bei der Überführung der Griffbaugruppe in deren Montagezustand derart verformbar ist, dass die zueinander korrespondierenden Verbinderformschlussmittel in dem Montagezustand der Griffbaugruppe miteinander unlösbar verbunden sind. Hierdurch sind die zueinander korrespondierenden Verbinderformschlussmittel der Griffblende auf der einen Seite und des Verbindungsteils auf der anderen Seite auf konstruktiv besonders einfache Art und Weise verwirklicht. Der mindestens eine Vorsprung der Griffblende kann dabei derart ausgebildet sein, dass der mindestens eine erste Verbinder undloder der mindestens eine zweite Verbinder des Verbindungsteils mittels des Vorsprungs in mindestens zwei Raumrichtungen fixierbar ist.

Eine andere vorteilhafte Weiterbildung der erfindungsgemäßen Griffbaugruppe für eine Waschmaschine sieht vor, dass der erste Verbinder und/oder der zweite Verbinder derart ausgebildet sind/ist, dass die Griffbaugruppe in deren Montagezustand formschlüssig mit der Bedienblende und/oder mit dem Behälter verbindbar ist, bevorzugt, dass der erste Verbinder und die Bedienblende und/oder der zweite Verbinder und der Behälter hierfür zueinander korrespondierende Rastmittel aufweisen. Auf diese Weise ist eine kraftübertragende Verbindung zwischen der Griffbaugruppe mit der Griffblende auf der einen Seite und der Bedienblende und/oder dem Behälter auf der anderen Seite auf konstruktiv einfache und robuste Art ermöglicht. Entsprechend vereinfacht sich auch die Herstellung der mit der erfindungsgemäßen Griffbaugruppe ausgestatteten Waschmaschine. Dies gilt insbesondere für die bevorzugte Ausführungsform der vorliegenden Weiterbildung.

Eine besonders vorteilhafte Weiterbildung der erfindungsgemäßen Griffbaugruppe für eine Waschmaschine sieht vor, dass das Verbindungsteil gleichzeitig als ein Griffmuldenteil einer Griffmulde der Griffbaugruppe ausgebildet ist. Hierdurch ist die Funktionalität des Verbindungsteils gesteigert, so dass das Verbindungsteil nicht lediglich zur kraftübertragenden Verbindung der Griffbaugruppe mit der Bedienblende auf der einen Seite und dem Behälter auf der anderen Seite dient, sondern, dass das Verbindungsteil gleichzeitig die Funktion eines Griffmuldenteils zur Ausbildung einer Griffmulde an der Griffbaugruppe erfüllt.

Eine vorteilhafte Weiterbildung der vorgenannten Ausführungsform der erfindungsgemäßen Griffbaugruppe sieht vor, dass das Griffmuldenteil als eine erste Griffmuldenhalbschale ausgebildet ist und bei der Überführung der Griffbaugruppe in deren Montagezustand derart mit einer zweiten Griffmuldenhalbschale der Griffbaugruppe verbindbar ist, dass die erste und die zweite Griffmuldenhalbschale in dem Montagezustand der Griffbaugruppe eine einzige Griffmuldenschale ausbilden, bevorzugt, dass die Griffblende eine zu der Griffmuldenschale korrespondierende Griffmuldenhalbschale aufweist. Auf diese Weise ist die Ausbildung einer vollständigen Griffmulde an der erfindungsgemäßen Griffbaugruppe mit einfachen Mitteln ermöglicht. Dies gilt insbesondere für die bevorzugte Ausführungsform der vorliegenden Weiterbildung.

Eine vorteilhafte Weiterbildung der letztgenannten Ausführungsform der erfindungsgemäßen Griffbaugruppe für eine Waschmaschine sieht vor, dass die erste Griffmuldenhalbschale, die zweite Griffmuldenhalbschale und die Griffblende zueinander korrespondierende Schalenformschlussmittel aufweisen, wobei die Schalenformschlussmittel der ersten und der zweiten Griffmuldenhalbschale gemeinsam zu dem mindestens einen Schalenformschlussmittel der Griffblende derart korrespondieren, dass die erste Griffmuldenhalbschale und die zweite Griffmuldenhalbschale in dem Montagezustand der Griffbaugruppe formschlüssig an der Griffblende festgelegt sind. Hierdurch ist eine kraftübertragende Verbindung zwischen der ersten Griffmuldenhalbschale, der zweiten Griffmuldenhalbschale und der Griffblende zur Ausbildung der Griffmulde der Griffbaugruppe auf konstruktiv und fertigungstechnisch besonders einfache Art ermöglicht.

Eine weitere vorteilhafte Weiterbildung der erfindungsgemäßen Griffbaugruppe für eine Waschmaschine sieht vor, dass die Griffblende und das Verbindungsteil materialverschieden ausgebildet sind, bevorzugt, dass die Griffblende einerseits aus einem ASA-Kunststoff oder einem ABS-Kunststoff und das Verbindungsteil andererseits aus einem POM-Kunststoff ausgebildet ist. Auf diese Weise sind die Griffblende der Griffbaugruppe auf der einen Seite und das Verbindungsteil der Griffbaugruppe auf der anderen Seite hinsichtlich der Materialwahl unabhängig voneinander gestaltbar. Entsprechend lässt sich für die Griffblende und für das Verbindungsteil das für die jeweilige Funktion am besten geeignete Material auswählen. Dies gilt insbesondere für die bevorzugte Ausführungsform der vorliegenden Weiterbildung. Beispielsweise ist ASA-Kunststoff, also Acrylnitril-Styrol-Acrylat-Copolymer, oder ABS-Kunststoff, also Acrylnitril-Butadien-Styrol-Copolymer, zur Herstellung der Griffblende gut geeignet. ASA-Kunststoff und ABS-Kunststoff besitzen im Vergleich zu POM-Kunststoff eine gute Toleranz- und Schwindungseigenschaft. Darüber hinaus ist ABS-Kunststoff im Vergleich zu ASA-Kunststoff kostengünstiger. Im Unterschied dazu eignet sich POM-Kunststoff, also Polyoxymethylen, sehr gut für das Verbindungsteil. POM-Kunststoff besitzt eine gute Feder- und Gleiteigenschaft.

Ein Ausführungsbeispiel der Erfindung ist in den Zeichnungen rein schematisch dargestellt und wird nachfolgend näher beschrieben. Es zeigt
- Figur 1: ein Ausführungsbeispiel der erfindungsgemäßen Griffbaugruppe für eine Waschmaschine in einer teilweisen Rückansicht, mit Blick auf die Griffblende in einer Einzeldarstellung,
- Figur 2a: das Ausführungsbeispiel in einer teilweisen perspektivischen Ansicht, mit Blick auf das Verbindungsteil in einer Einzeldarstellung,
- Figur 2b: das Verbindungsteil des Ausführungsbeispiels in einer, im Vergleich zu der Fig. 2a, um 180° gedrehten, perspektivischen Einzeldarstellung,
- Figur 3: das Ausführungsbeispiel bei der Überführung in dessen Montagezustand in einer weiteren teilweisen Rückansicht, mit Blick auf die Griffblende und das Verbindungsteil,
- Figur 4a: das Ausführungsbeispiel in dessen Montagezustand in einer Rückansicht und
- Figur 4b: das Ausführungsbeispiel in dessen Montagezustand in einer perspektivischen Rückansicht.

In den Fig. 1 bis 4b ist ein Ausführungsbeispiel der erfindungsgemäßen Griffbaugruppe für eine Waschmaschine rein exemplarisch dargestellt.

Die Waschmaschine ist als ein Haushaltsgerät zum Waschen von Textilien ausgebildet und in den Fig. 1 bis 4b nicht näher dargestellt. Die Waschmaschine weist eine Griffbaugruppe 2 auf, umfassend eine Griffblende 4 und ein in einem in den Fig. 4a und 4b dargestellten Montagezustand der Griffbaugruppe 2 mit der Griffblende 4 kraftübertragend verbundenes Verbindungsteil 6, wobei an dem einstückigen Verbindungsteil 6 zwei erste Verbinder 8, 10 zur kraftübertragenden Verbindung der Griffbaugruppe 2 mit einer nicht dargestellten Bedienblende der Waschmaschine und zwei zweite Verbinder 12, 14 zur kraftübertragenden Verbindung der Griffbaugruppe 2 mit einem als Einspülkasten für Wasser und Waschmittel ausgebildeten, ebenfalls nicht dargestellten Behälter der Waschmaschine ausgebildet sind.

Die Griffblende 4 und das Verbindungsteil 6 sind bei dem vorliegenden Ausführungsbeispiel materialverschieden ausgebildet, wobei die Griffblende 4 einerseits aus einem ABS-Kunststoff und das Verbindungsteil 6 andererseits aus einem POM-Kunststoff ausgebildet ist.

Das einstückige Verbindungsteil 6 weist einen Basisabschnitt 16 auf, an dem die ersten Verbinder 8, 10 und die zweiten Verbinder 12, 14 jeweils derart federnd angeordnet sind, dass die ersten Verbinder 8, 10 und die zweiten Verbinder 12, 14 in vorher festgelegten Grenzen unabhängig von den jeweils anderen Verbindern 8, 10, 12, 14 relativ zu der Griffblende 4 positionierbar sind. Bei dem vorliegenden Ausführungsbeispiel bedeutet dies, dass der erste Verbinder 8 in den vorgenannten Grenzen unabhängig von dem ersten Verbinder 10 und den zweiten Verbindern 12, 14 relativ zu der Griffblende 4 positionierbar ist. Für die übrigen Verbinder 10, 12, 14 gilt Entsprechendes.

Die ersten Verbinder 8, 10 und die zweiten Verbinder 12, 14 sind jeweils mittels einer federnden Zunge 18, 20, 22, 24 des Verbindungsteils 6 an dem Basisabschnitt 16 des Verbindungsteils 6 angeordnet, wobei die jeweilige federnde Zunge 18, 20, 22, 24 mäanderförmig ausgebildet ist. Siehe hierzu beispielsweise die Fig. 2a.

Zwecks Überführung der Griffbaugruppe 2 in deren in den Fig. 4a und 4b gezeigten Montagezustand, also zwecks kraftübertragender Verbindung des Verbindungsteils 6 mit der Griffblende 4 auf der einen Seite und der individuellen Positionierung jedes der Verbinder 8, 10, 12, 14 relativ zu der Griffblende 4, weisen die ersten und die zweiten Verbinder 8, 10, 12, 14 und die Griffblende 4 zueinander korrespondierende Verbinderformschlussmittel 26, 28, 30, 32, 34, 36, 38, 40 auf, mittels derer der jeweilige Verbinder 8, 10, 12, 14 in dem Montagezustand der Griffbaugruppe 2 formschlüssig an der Griffblende 4 halterbar ist. Darüber hinaus weisen der Basisabschnitt 16 des Verbindungsteils 6 und die Griffblende 4 zueinander korrespondierende Basisformschlussmittel 42, 44, 46, 48, 50, 52, 54, 56 auf.

Die Verbinderformschlussmittel 34, 36, 38, 40 und die Basisformschlussmittel 50, 52, 54, 56 der Griffblende 4 sind jeweils als ein Vorsprung und die Verbinderformschlussmittel 26, 28, 30, 32 der ersten und der zweiten Verbinder 8, 10, 12, 14 und die Basisformschlussmittel 42, 44, 46, 48 des Basisabschnitts 16 sind jeweils als eine zu dem jeweiligen Vorsprung 34, 36, 38, 40, 50, 52, 54, 56 korrespondierend ausgebildete Öffnung 26, 28, 30, 32, 42, 44, 46, 48 ausgebildet, nämlich derart, dass der jeweilige Vorsprung 34, 36, 38, 40, 50, 52, 54, 56 bei der Überführung der Griffbaugruppe 2 in deren Montagezustand derart verformbar ist, dass die zueinander korrespondierenden Verbinderformschlussmittel 26, 28, 30, 32 und 34, 36, 38, 40 sowie die zueinander korrespondierenden Basisformschlussmittel 42, 44, 46, 48 und 50, 52, 54, 56 in dem Montagezustand der Griffbaugruppe 2 miteinander unlösbar verbunden sind. Hierzu sind die vorgenannten Vorsprünge 34, 36, 38, 40, 50, 52, 54, 56 beispielsweise auf dem Fachmann bekannte Weise heißverstemmbar.

Ferner sind die ersten Verbinder 8, 10 und die zweiten Verbinder 12, 14 derart ausgebildet, dass die Griffbaugruppe 2 in deren Montagezustand formschlüssig mit der Bedienblende und mit dem Behälter verbindbar ist, nämlich derart, dass die ersten Verbinder 8, 10 und die nicht dargestellte Bedienblende und die zweiten Verbinder 12, 14 und der ebenfalls nicht dargestellte Behälter hierfür zueinander korrespondierende Rastmittel 58, 60, 62, 64 aufweisen.

Bei dem vorliegenden Ausführungsbeispiel ist das Verbindungsteil 6 der Griffbaugruppe 2 gleichzeitig als eine Griffmuldenteil einer Griffmulde 66 der Griffbaugruppe 2 ausgebildet, wobei das Griffmuldenteil, also das Verbindungsteil 6, als eine erste Griffmuldenhalbschale ausgebildet ist und bei der Überführung der Griffbaugruppe 2 in deren Montagezustand derart mit einer zweiten Griffmuldenhalbschale 68 der Griffbaugruppe 2 verbindbar ist, dass die erste und die zweite Griffmuldenhalbschale 6, 68 in dem Montagezustand der Griffbaugruppe 2 eine einzige Griffmuldenschale 70 ausbilden, wobei die Griffblende 4 eine zu der Griffmuldenschale 70 korrespondierende Griffmuldenhalbschale 72 aufweist. Siehe hierzu insbesondere die Fig. 4b. Gemeinsam bilden die Griffmuldenhalbschalen 6, 68 und 72 in dem Montagezustand der Griffbaugruppe 2 die Griffmulde 66 aus.

Zwecks kraftschlüssiger Verbindung des als erste Griffmuldenhalbschale ausgebildeten Verbindungsteils 6 mit der separaten zweiten Griffmuldenhalbschale 68 und der die Griffmuldenhalbschale 72 aufweisenden Griffblende 4 weisen die erste Griffmuldenhalbschale 6, die zweite Griffmuldenhalbschale 68 und die Griffblende 4, nämlich die an der Griffblende 4 ausgebildete Griffmuldenhalbschale 72, zueinander korrespondierende Schalenformschlussmittel auf, wobei die Schalenformschlussmittel der ersten und der zweiten Griffmuldenhalbschale 6, 68 gemeinsam zu den Schalenformschlussmitteln der Griffblende 4 derart korrespondieren, dass die erste Griffmuldenhalbschale 6 und die zweite Griffmuldenhalbschale 68 in dem Montagezustand der Griffbaugruppe 2 formschlüssig an der Griffblende 4 festgelegt sind.

Bei dem vorliegenden Ausführungsbeispiel sind die Verbinderformschlussmittel 30, 32 und die Basisformschlussmittel 46, 48 gleichzeitig als Schalenformschlussmittel der ersten Griffmuldenhalbschale, nämlich des Verbindungsteils 6, ausgebildet. Die Verbinderformschlussmittel 38, 40 und die Basisformschlussmittel 54, 56 sind gleichzeitig als Schalenformschlussmittel der Griffblende 4 ausgebildet. Die separate zweite Griffmuldenhalbschale 68 der Griffbaugruppe 2 weist zu den vorgenannten Verbinderformschlussmitteln 30, 32, 38, 40 und Basisformschlussmitteln 46, 48, 54, 56 korrespondierende und als Öffnungen ausgebildete Schalenformschlussmittel 74, 76, 78, 80 auf. Ferner weisen die Griffmuldenhalbschale 72 der Griffblende 4 und die zweite Griffmuldenhalbschale 68 zueinander korrespondierende Schalenformschlussmittel 82, 84, 86, 88, 90, 92 auf, wobei die Schalenformschlussmittel 82, 84, 86 der zweiten Griffmuldenhalbschale 68 jeweils als Öffnungen und die Schalenformschlussmittel 88, 90, 92 der Griffmuldenhalbschale 72 als Vorsprünge ausgebildet sind.

Nachfolgend wird die Funktionsweise der erfindungsgemäßen Griffbaugruppe für eine Waschmaschine gemäß dem vorliegenden Ausführungsbeispiel anhand der Fig. 1 bis 4b näher erläutert.

Zur Überführung der Griffbaugruppe 2 in deren in den Fig. 4a und 4b dargestellten Montagezustand wird zunächst das Verbindungsteil 6 mit der Griffblende 4 der Griffbaugruppe 2 kraftübertragend verbunden.

Hierfür wird das Verbindungsteil 6, wie aus der Zusammenschau der Fig. 1 und 3 entnehmbar, auf die Griffblende 4 aufgesteckt. Es werden dabei die als Öffnungen ausgebildeten Verbinderformschlussmittel 26, 28 der ersten Verbinder 8, 10 auf die als Vorsprünge ausgebildeten Verbinderformschlussmittel 34, 36 der Griffblende 4, die als Öffnungen ausgebildeten Verbinderformschlussmittel 30, 32 der zweiten Verbinder 12, 14 auf die als Vorsprünge ausgebildeten Verbinderformschlussmittel 38, 40 der Griffblende 4 und die als Öffnungen ausgebildeten Basisformschlussmittel 42, 44, 46, 48 des Basisabschnitts 16 des Verbindungsteils 6 auf die als Vorsprünge ausgebildeten Basisformschlussmittel 50, 52, 54, 56 der Griffblende 4 aufgesteckt. Aufgrund der federnden Anordnung der ersten und zweiten Verbinder 8, 10, 12, 14 an dem Basisabschnitt 16 des Verbindungsteils 6, nämlich mittels der mäanderförmig ausgebildeten federnden Zungen 18, 20, 22, 24, ist es möglich, jeden einzelnen Verbinder 8, 10, 12, 14 unabhängig von den restlichen Verbindern 8, 10, 12, 14 individuell zu der Griffblende 4 zu positionieren. Aufgrund der für die Verbinderformschlussmittel 26, 28, 30, 32 und 34, 36, 38, 40 gewählten Konturen sind die ersten und die zweiten Verbinder 8, 10, 12, 14 des Verbindungsteils 6 in der Bildebene der Fig. 3 relativ zu der Griffblende 4 fixiert.

Anschließend wird die zweite Griffmuldenhalbschale 68 auf die vorgenannte Anordnung der Griffblende 4 und des Verbindungsteils 6 aufgesteckt. Siehe hierzu die Fig. 3 und 4a sowie 4b in der Zusammenschau.

Hierfür wird die zweite Griffmuldenhalbschale 68 mittels der als Öffnungen ausgebildeten Schalenformschlussmittel 74, 76, 78, 80, 82, 84, 86 der zweiten Griffmuldenhalbschale 68 auf die als Vorsprünge ausgebildeten Schalenformschlussmittel 38, 40, 54, 56, 88, 90, 92 der Griffblende 4 aufgesteckt. Entsprechend ist das Verbindungsteil 6 zwischen der Griffblende 4 und zwischen der zweiten Griffmuldenhalbschale 68 angeordnet.

Um die Griffblende 4, das Verbindungsteil 6 und die zweite Griffmuldenhalbschale 68 der Griffbaugruppe 2 für die weitere Verwendung miteinander unlösbar zu verbinden, werden die vorgenannten Vorsprünge 34, 36, 38, 40, 50, 52, 54, 56, 88, 90, 92 der Griffblende 4 bei dem vorliegenden Ausführungsbeispiel auf dem Fachmann bekannte Weise heißverstemmt. Die Griffbaugruppe 2 liegt nun in deren Montagezustand vor und kann nachfolgend als Einheit gehandhabt werden.

Zwecks lösbarer Verbindung der in deren Montagezustand vorliegenden Griffbaugruppe 2 einerseits mit der nicht dargestellten Bedienblende und andererseits mit dem ebenfalls nicht dargestellten Behälter weist der Behälter zu den Rastmitteln 62, 64 der zweiten Verbinder 12, 14 korrespondierend ausgebildete, nicht dargestellte Rastmittel auf, so dass die Griffbaugruppe 2, nämlich die zweiten Verbinder 12, 14, mittels Rastverbindung mit dem Behälter verbunden wird. Entsprechendes gilt für die lösbare Verbindung zwischen der Griffbaugruppe 2, nämlich den ersten Verbindern 8, 10 mit deren Rastmitteln 58, 60, und der nicht dargestellten Bedienblende.

Der Behälter kann dann auf dem Fachmann bekannte Weise mittels der Griffbaugruppe 2 in eine in der Bedienblende der Waschmaschine ausgebildete Schublade entnehmbar eingeschoben werden. Hierfür greift ein ebenfalls nicht dargestellter Benutzer die Griffbaugruppe 2 mittels der an der Griffbaugruppe 2 ausgebildeten Griffmulde 66 und schiebt den Behälter in die vorgenannte Schublade ein. In einem Einschubzustand des Behälters, in dem der Behälter vollständig in die Schublade eingeschoben ist, liegt die Griffblende 4 der Griffbaugruppe 2 im Wesentlichen bündig an der Bedienblende der Waschmaschine an.

Aufgrund der Griffbaugruppe 2 ist es somit möglich, zum einen die Anzahl der Bauteile der Griffbaugruppe 2 für eine Waschmaschine gering zu halten. Zum anderen ist mittels der Griffbaugruppe 2 eine individuelle Positionierung der ersten Verbinder 8, 10 zur kraftübertragenden Verbindung der Griffbaugruppe 2 mit der Bedienblende der Waschmaschine relativ zu der Griffblende 4 in vorher festgelegten Grenzen unabhängig von der individuellen Positionierung der zweiten Verbinder 12, 14 zur kraftübertragenden Verbindung der Griffbaugruppe 2 mit dem Behälter der Waschmaschine möglich. Gleiches gilt für die Positionierung der zweiten Verbinder 12, 14 relativ zu der Griffblende 4 der Griffbaugruppe 2. Die ersten und zweiten Verbinder 8, 10, 12, 14 sind somit im für die Herstellung der mit der erfindungsgemäßen Griffbaugruppe 2 ausgestatteten Waschmaschine notwendigen Umfang voneinander unabhängig relativ zu der Griffblende 4 positionierbar. Ferner sind durch die Reduzierung der Bauteile bei der Griffbaugruppe 2 auch die Lagerhaltung und die Logistik sowie der Montageaufwand und damit der Fertigungsaufwand bei der Herstellung der Griffbaugruppe 2 und damit bei der Herstellung der damit ausgestatteten Waschmaschine verringert.

Dank der Flexibilität in der Materialwahl konnte für die Griffblende 4 und für das Verbindungsteil 6 das für die jeweilige Funktion am besten geeignete Material ausgewählt werden. Der ABS-Kunststoff, also Acrylnitril-Butadien-Styrol-Copolymer, ist sehr gut zur Herstellung der Griffblende 4 geeignet, da ABS-Kunststoff beispielsweise im Vergleich zu POM-Kunststoff eine gute Toleranz- und Schwindungseigenschaft aufweist. Darüber hinaus ist ABS-Kunststoff im Vergleich zu ASA-Kunststoff kostengünstiger. Im Unterschied dazu eignet sich der POM-Kunststoff, also Polyoxymethylen, sehr gut für das Verbindungsteil 6, da POM-Kunststoff eine gute Feder- und Gleiteigenschaft besitzt. Entsprechend ermöglicht die Griffbaugruppe 2 auf der einen Seite relativ zu der Bedienblende der Waschmaschine ein gutes Spaltbild und damit eine hochwertige Ästhetik der Waschmaschine. Auf der anderen Seite lässt sich der Behälter bei dessen Einschieben in die an der Bedienblende ausgebildete Schublade und bei dessen Herausziehen aus der Schublade leicht bewegen.

Die Erfindung ist jedoch nicht auf das erläuterte Ausführungsbeispiel und auf die obigen Ausführungen beschränkt.

Beispielsweise kann es sich bei dem Behälter der Waschmaschine auch um einen Wasserbehälter, einen Kondensatbehälter und/oder um einen Einspülkasten für Wasser und Waschmittel handeln. Bei der Waschmaschine kann es sich beispielsweise um eine Waschmaschine für Textilien, für Geschirr oder für Krankenhauszubehör handeln. Dabei kann die Waschmaschine auch als Kombinationsgerät, beispielsweise ein Waschtrockner, ausgebildet sein. Ferner kann die Waschmaschine als ein Haushaltsgerät oder ein gewerbliches Gerät, also eine Waschmaschine für den professionellen Einsatz, ausgebildet sein.

Die obigen Ausführungen zu den konstruktiven Details sind rein exemplarisch zu verstehen. Der Fachmann wird je nach den Erfordernissen des Einzelfalls die geeignete Auswahl treffen und Ausbildung vornehmen. Beispielsweise ist es im Unterschied zu dem vorliegenden Ausführungsbeispiel denkbar, dass die einzelnen Formschlussmittel, also die Verbinderformschlussmittel, die Basisformschlussmittel und die Schalenformschlussmittel, voneinander strikt getrennt sind. Entsprechend kann die Funktionalität der einzelnen Formschlussmittel auf eine einzige Funktion eingeschränkt sein. Jedoch sind bei anderen Ausführungsformen der erfindungsgemäßen Griffbaugruppe auch andere Kombinationen als die Genannten möglich.

Anders als bei dem erläuterten Ausführungsbeispiel kann das Verbindungsteil lediglich für die Funktion als Verbindungsteil geeignet ausgebildet sein. Entsprechend sind Ausführungsformen der Erfindung denkbar, bei denen das Verbindungsteil nicht gleichzeitig als ein Griffmuldenteil ausgebildet ist.

Auch sind Ausführungsformen möglich, bei denen auch bei einer Mehrzahl von ersten Verbindern und/oder zweiten Verbindern die einzelnen ersten Verbinder untereinander und/oder die einzelnen zweiten Verbinder untereinander relativ zu der Griffblende nicht individuell positionierbar sind.

## Patentansprüche

1. Griffbaugruppe (2) für eine Waschmaschine, umfassend eine Griffblende (4) und ein in einem Montagezustand der Griffbaugruppe (2) mit der Griffblende (4) kraftübertragend verbundenes Verbindungsteil (6),
**dadurch gekennzeichnet,**
**dass** das Verbindungsteil (6) einstückig ausgebildet ist, und
**dass** an dem Verbindungsteil (6) mindestens ein erster Verbinder (8, 10) zur kraftübertragenden Verbindung der Griffbaugruppe (2) mit einer Bedienblende der Waschmaschine und mindestens ein zweiter Verbinder (12, 14) zur kraftübertragenden Verbindung der Griffbaugruppe (2) mit einem Behälter der Waschmaschine ausgebildet sind, und
**dass** das Verbindungsteil (6) einen Basisabschnitt (16) aufweist, an dem der erste Verbinder (8, 10) und der zweite Verbinder (12, 14) jeweils derart federnd angeordnet sind, dass der erste Verbinder (8, 10) und der zweite Verbinder (12, 14) in vorher festgelegten Grenzen unabhängig von dem jeweils anderen Verbinder (8, 10, 12, 14) relativ zu der Griffblende (4) positionierbar sind.

2. Griffbaugruppe (2) nach Anspruch 1, **dadurch gekennzeichnet, dass** der erste Verbinder (8, 10) und der zweite Verbinder (12, 14) jeweils mittels einer federnden Zunge (18, 20, 22, 24) des Verbindungsteils (6) an dem Basisabschnitt (16) des Verbindungsteils (6) angeordnet sind.

3. Griffbaugruppe (2) nach Anspruch 2, **dadurch gekennzeichnet, dass** die federnde Zunge (18, 20, 22, 24) mäanderförmig ausgebildet ist.

4. Griffbaugruppe (2) nach einem der Ansprüche 1 bis 3, **dadurch gekennzeichnet, dass** der erste und/oder der zweite Verbinder (8, 10, 12, 14) und die Griffblende (4) zueinander korrespondierende Verbinderformschlussmittel (26, 28, 30, 32, 34, 36, 38, 40) aufweisen mittels derer der jeweilige Verbinder (8, 10, 12, 14) in dem Montagezustand der Griffbaugruppe (2) formschlüssig an der Griffblende (4) halterbar ist.

5. Griffbaugruppe (2) nach Anspruch 4, **dadurch gekennzeichnet, dass** das mindestens eine Verbinderformschlussmittel (34, 36, 38, 40) der Griffblende (4) als ein Vorsprung und das mindestens eine Verbinderformschlussmittel (26, 28, 30, 32) des ersten und/oder des zweiten Verbinders (8, 10, 12, 14) als eine zu dem Vorsprung (34, 36, 38, 40) korrespondierend ausgebildete Öffnung ausgebildet sind, bevorzugt, dass der Vorsprung (34, 36, 38, 40) bei der Überführung der Griffbaugruppe (2) in deren Montagezustand derart verformbar ist, dass die zueinander korrespondierenden Verbinderformschlussmittel (26, 28, 30, 32, 34, 36, 38, 40) in dem Montagezustand der Griffbaugruppe (2) miteinander unlösbar verbunden sind.

6. Griffbaugruppe (2) nach einem der Ansprüche 1 bis 5, **dadurch gekennzeichnet, dass** der erste Verbinder (8, 10) undloder der zweite Verbinder (12, 14) derart ausgebildet sind/ist, dass die Griffbaugruppe (2) in deren Montagezustand formschlüssig mit der Bedienblende und/oder mit dem Behälter verbindbar ist, bevorzugt, dass der erste Verbinder (8, 10) und die Bedienblende und/oder der zweite Verbinder (12, 14) und der Behälter hierfür zueinander korrespondierende Rastmittel (58, 60, 62, 64) aufweisen.

7. Griffbaugruppe (2) nach einem der Ansprüche 1 bis 6, **dadurch gekennzeichnet, dass** das Verbindungsteil (6) gleichzeitig als ein Griffmuldenteil einer Griffmulde (66) der Griffbaugruppe (2) ausgebildet ist.

8. Griffbaugruppe (2) nach Anspruch 7, **dadurch gekennzeichnet, dass** das Griffmuldenteil (6) als eine erste Griffmuldenhalbschale ausgebildet ist und bei der Überführung der Griffbaugruppe (2) in deren Montagezustand derart mit einer zweiten Griffmuldenhalbschale (68) der Griffbaugruppe (2) verbindbar ist, dass die erste und die zweite Griffmuldenhalbschale (6, 68) in dem Montagezustand der Griffbaugruppe (2) eine einzige Griffmuldenschale ausbilden, bevorzugt, dass die Griffblende (4) eine zu der Griffmuldenschale korrespondierende Griffmuldenhalbschale (72) aufweist.

9. Griffbaugruppe (2) nach Anspruch 8, **dadurch gekennzeichnet, dass** die erste Griffmuldenhalbschale (6), die zweite Griffmuldenhalbschale (68) und die Griffblende (4) zueinander korrespondierende Schalenformschlussmittel (30, 32, 38, 40, 46, 48, 54, 56, 74, 76, 78, 80, 82, 84, 86, 88, 90, 92) aufweisen, wobei die Schalenformschlussmittel (30, 32, 46, 48, 74, 76, 78, 80, 82, 84, 86) der ersten und der zweiten Griffmuldenhalbschale (6, 68) gemeinsam zu dem mindestens einen Schalenformschlussmittel (38, 40, 54, 56, 88, 90, 92) der Griffblende (4) derart korrespondieren, dass die erste Griffmuldenhalbschale (6) und die zweite Griffmuldenhalbschale (68) in dem Montagezustand der Griffbaugruppe (2) formschlüssig an der Griffblende (4) festgelegt sind.

10. Griffbaugruppe (2) nach einem der Ansprüche 1 bis 9, **dadurch gekennzeichnet, dass** die Griffblende (4) und das Verbindungsteil (6) materialverschieden ausgebildet sind, bevorzugt, dass die Griffblende (4) einerseits aus einem ASA-Kunststoff oder einem ABS-Kunststoff und das Verbindungsteil (6) andererseits aus einem POM-Kunststoff ausgebildet ist.

## Claims

1. Handle assembly (2) for a washing machine, comprising a handle panel (4) and a connecting part (6) which is connected to the handle panel (4) in a force-transmitting manner in an assembled state of the handle assembly (2),
**characterised in that**
the connecting part (6) is formed in one piece, and
**in that** at least one first connector (8, 10) for connecting the handle assembly (2) to a control panel of the washing machine in a force-transmitting manner and at least one second connector (12, 14) for connecting the handle assembly (2) to a container of the washing machine in a force-transmitting manner are formed on the connecting part (6), and
**in that** the connecting part (6) has a base portion (16), on which the first connector (8, 10) and the second connector (12, 14) are in each case resiliently arranged in such a way that the first connector (8, 10) and the second connector (12, 14) can be positioned relative to the handle panel (4) independently of the relevant other connector (8, 10, 12, 14) within predetermined limits.

2. Handle assembly (2) according to claim 1, **characterised in that** the first connector (8, 10) and the second connector (12, 14) are each arranged on the base portion (16) of the connecting part (6) by means of a resilient tongue (18, 20, 22, 24) of the connecting part (6).

3. Handle assembly (2) according to claim 2, **characterised in that** the resilient tongue (18, 20, 22, 24) is meander-shaped.

4. Handle assembly (2) according to any of claims 1 to 3, **characterised in that** the first and/or the second connector (8, 10, 12, 14) and the handle panel (4) have mutually corresponding connector form-fitting means (26, 28, 30, 32, 34, 36, 38, 40), by means of which the relevant connector (8, 10, 12, 14) can be held on the handle panel (4) in a form-fitting manner in the assembled state of the handle assembly (2).

5. Handle assembly (2) according to claim 4, **characterised in that** the at least one connector form-fitting means (34, 36, 38, 40) of the handle panel (4) is designed as a projection and the at least one connector form-fitting means (26, 28, 30, 32) of the first and/or the second connector (8, 10, 12, 14) is designed as an opening corresponding to the projection (34, 36, 38, 40), preferably **in that,** when the handle assembly (2) is transferred into its assembled state, the projection (34, 36, 38, 40) can be deformed in such a way that the mutually corresponding connector form-fitting means (26, 28, 30, 32, 34, 36, 38, 40) are non-detachably connected to one another in the assembled state of the handle assembly (2).

6. Handle assembly (2) according to any of claims 1 to 5, **characterised in that** the first connector (8, 10) and/or the second connector (12, 14) are/is designed in such a way that the handle assembly (2) can be connected to the control panel and/or to the container in a form-fitting manner in the assembled state of the handle assembly, preferably **in that** the first connector (8, 10) and the control panel and/or the second connector (12, 14) and the container have mutually corresponding latching means (58, 60, 62, 64) for this purpose.

7. Handle assembly (2) according to any of claims 1 to 6, **characterised in that** the connecting part (6) is simultaneously designed as a recessed handle part of a recessed handle (66) of the handle assembly (2).

8. Handle assembly (2) according to claim 7, **characterised in that** the recessed handle part (6) is designed as a first recessed handle half-shell and, when the handle assembly (2) is transferred into its assembled state, can be connected to a second recessed handle half-shell (68) of the handle assembly (2) in such a way that the first and the second recessed handle half-shell (6, 68) form a single recessed handle shell in the assembled state of the handle assembly (2), preferably **in that** the handle panel (4) has a recessed handle half-shell (72) corresponding to the recessed handle shell.

9. Handle assembly (2) according to claim 8, **characterised in that** the first recessed handle half-shell (6), the second recessed handle half-shell (68) and the handle panel (4) have mutually corresponding shell form-fitting means (30, 32, 38, 40, 46, 48, 54, 56, 74, 76, 78, 80, 82, 84, 86, 88, 90, 92), the shell form-fitting means (30, 32, 46, 48, 74, 76, 78, 80, 82, 84, 86) of the first and the second recessed handle half-shells (6, 68) together corresponding to the at least one shell form-fitting means (38, 40, 54, 56, 88, 90, 92) of the handle panel (4) in such a way that the first recessed handle half-shell (6) and the second recessed handle half-shell (68) are fixed to the handle panel (4) in a form-fitting manner in the assembled state of the handle assembly (2).

10. Handle assembly (2) according to any of claims 1 to 9, **characterised in that** the handle panel (4) and the connecting part (6) are made of different materials, preferably **in that** the handle panel (4) is made of an ASA plastics material or an ABS plastics material and the connecting part (6) is made of a POM plastics material.

## Revendications

1. Ensemble poignée (2) pour une machine à laver, comprenant un panneau de poignée (4) et une pièce de raccordement (6) raccordée au panneau de poignée (4) par transmission de force dans un état de montage de l'ensemble poignée (2), **caractérisé en ce que**
la pièce de raccordement (6) est conçue en une seule pièce et
**que** sur la pièce de raccordement (6) sont conçus un premier raccord (8, 10) pour le raccordement de transmission de force de l'ensemble poignée (2) avec un panneau de commande de la machine à laver et au moins un second raccord (12, 14) pour le raccordement de transmission de force de l'ensemble poignée (2) avec un récipient de la machine à laver et
**que** la pièce de raccordement (6) présente une section de base (16), sur laquelle le premier raccord (8, 10) et le second raccord (12, 14) sont disposés respectivement de manière élastique de sorte que le premier raccord (8, 10) et le second raccord (12, 14) peuvent être positionnés dans des limites fixées à l'avance indépendamment de l'autre raccord (8, 10, 12, 14) respectif par rapport au panneau de poignée (4).

2. Ensemble poignée (2) selon la revendication 1, **caractérisé en ce que** le premier raccord (8, 10) et le second raccord (12, 14) sont disposés respectivement à l'aide d'une languette à ressort (18, 20, 22, 24) de la pièce de raccordement (6) sur la section de base (16) de la pièce de raccordement (6).

3. Ensemble poignée (2) selon la revendication 2, **caractérisé en ce que** la languette à ressort (18, 20, 22, 24) est conçue en forme de méandres.

4. Ensemble poignée (2) selon l'une des revendications 1 à 3, **caractérisé en ce que** le premier et/ou le second raccord (8, 10, 12, 14) et le panneau de poignée (4) présentent des moyens d'assemblage mécanique de raccord (26, 28, 30, 32, 34, 36, 38, 40) correspondant les uns aux autres à l'aide desquels le raccord (8, 10, 12, 14) respectif peut être maintenu par complémentarité de forme sur le panneau de poignée (4) dans l'état de montage de l'ensemble poignée (2).

5. Ensemble poignée (2) selon la revendication 4, **caractérisé en ce que** l'au moins un moyen d'assemblage mécanique de raccord (34, 36, 38, 40) du panneau de poignée (4) est conçu sous la forme d'une saillie et l'au moins un moyen d'assemblage mécanique de raccord (26, 28, 30, 32) du premier et/ou du second raccord (8, 10, 12, 14) est conçu sous la forme d'une ouverture conçue de manière à correspondre à la saillie (34, 36, 38, 40), de préférence, **que** la saillie (34, 36, 38, 40) est déformable lors du transfert de l'ensemble poignée (2) dans son état de montage, de sorte que les moyens d'assemblage mécanique de raccord (26, 28, 30, 32, 34, 36, 38, 40) correspondant les uns aux autres sont reliés les uns aux autres de manière inamovible dans l'état de montage de l'ensemble poignée (2).

6. Ensemble poignée (2) selon l'une des revendications 1 à 5, **caractérisé en ce que** le premier raccord (8, 10) et/ou le second raccord (12, 14) sont conçus de telle sorte que l'ensemble poignée (2) dans son état de montage peut être relié par complémentarité de forme avec le panneau de commande et/ou avec le récipient, de préférence, **que** le premier raccord (8, 10) et le panneau de commande et/ou le second raccord (12, 14) et le récipient présentent dans ce but des moyens d'enclenchement (58, 60, 62, 64) correspondant les uns aux autres.

7. Ensemble poignée (2) selon l'une des revendications 1 à 6, **caractérisé en ce que** la pièce de raccordement (6) est conçue simultanément comme une pièce de poignée encastrée d'une poignée encastrée (66) de l'ensemble poignée (2).

8. Ensemble poignée (2) selon la revendication 7, **caractérisé en ce que** la pièce de poignée encastrée (6) est conçue comme une première demi-coque de poignée encastrée et, lors du transfert de l'ensemble poignée (2) dans sa position de montage, peut être reliée à une seconde demi-coque de poignée encastrée (68) de l'ensemble poignée (2) de telle sorte que les première et seconde demi-coques de poignée encastrée (6, 68) conçoivent dans l'état de montage de l'ensemble poignée (2) une seule coque de poignée encastrée, de préférence, **que** le panneau de poignée (4) présente une demi-coque de poignée encastrée (72) correspondant à la coque de poignée encastrée.

9. Ensemble poignée (2) selon la revendication 8, **caractérisé en ce que** la première demi-coque de poignée encastrée (6), la seconde demi-coque de poignée encastrée (68) et le panneau de poignée (4) présentent des moyens d'assemblage mécanique de coque (30, 32, 38, 40, 46, 48, 54, 56, 74, 76, 78, 80, 82, 84, 86, 88, 90, 92) correspondant les uns aux autres, dans lequel les moyens d'assemblage mécanique de coque (30, 32, 46, 48, 74, 76, 78, 80, 82, 84, 86) de la première et de la seconde demi-coque de poignée encastrée (6, 68) correspondent ensemble à l'au moins un moyen d'assemblage mécanique de coque (38, 40, 54, 56, 88, 90, 92) du panneau de poignée (4) de telle sorte que la première demi-coque de poignée encastrée (6) et la seconde demi-coque de poignée encastrée (68) sont fixées dans l'état de montage de l'ensemble poignée (2) par complémentarité de forme au panneau de poignée (4).

10. Ensemble poignée (2) selon l'une des revendications 1 à 9, **caractérisé en ce que** le panneau de poignée (4) et la pièce de raccordement (6) sont conçus en différents matériaux, de préférence, **que** le panneau de poignée (4) d'une part est formé en une matière plastique ASA ou une matière plastique ABS et la pièce de raccordement (6) d'autre part est formée en une matière plastique POM.
